# EUROPÄISCHE PATENTSCHRIFT

(11) **EP 0 092 650 B1**
(45) Veröffentlichungstag und Bekanntmachung des Hinweises auf die Patenterteilung: **15.10.1986**
(21) Anmeldenummer: 83101348.7
(22) Anmeldetag: 12.02.1983
(51) Int. Cl.: F23J 13/02, E04F 17/02

(54) **Fertigverkleidung für eckige Schornsteinköpfe, Rauch- oder Lüftungsabzüge**
Prefabricated panelling for angular chimney tops, smoke or ventilation hoods
Revêtement préfabriqué pour des têtes de cheminée, de hottes de fumée ou de ventilateurs anguleux

(30) Priorität: 22.04.1982 DE 8211521 U
(43) Veröffentlichungstag der Anmeldung: 02.11.1983
(73) Patentinhaber: Schreyer, Marlene, geb. Haase, D-2730 Zeven (DE)
(72) Erfinder: Schreyer, Marlene, geb. Haase, D-2730 Zeven (DE)
(74) Vertreter: Ratzel, Gerhard, Dr.

## Beschreibung

Die Erfindung betrifft eine Fertigverkleidung für Schornsteinköpfe, Rauch- oder Lüftungsabzüge, die aus aneinanderanstoßenden Mantelplatten besteht und mit auf der Schornsteinoberseite aufliegenden Stegen hängend an den Schornstein befestigbar ist, wobei in den Ecken der aneinanderstoßenden Mantelplatten auf deren Außenseite jeweils ein Winkelprofil angeordnet ist.

Aus dem DE-U1-78 16 132 ist eine Fertigverkleidung bekannt, die aneinanderstoßende Mantelplatten aufweist. Die bekannte Fertigverkleidung wird hängend an dem Schornsteinkopf befestigt. Hierzu dienen zwei Stege, die zwei einander diametral gegenüberliegende Mantelplatten miteinander verbinden und auf der Oberseite des Schornsteinkopfes aufliegen. Es muß gewährleistet sein, daß die sich quer über den Schornsteinkopf erstreckenden Stege nicht über einer Kaminöffnung des Schornsteines liegen; ansonsten besteht eine große Korrosionsgefahr und der Rauchabzug würde auch unzulässig behindert werden. Da die Lage von Kaminöffnungen nicht genormt ist und bei der Herstellung mit Abweichungen zu rechnen ist, ist die bekannte Fertigverkleidung nicht universell einsetzbar. Ferner besteht die Gefahr, daß die Fertigverkleidung beim Anheben an den Stegen beim Transport und bei der Montage aufgrund des Eigengewichtes der Mantelplatten deformiert wird. Entsprechendes gilt auch bereits während der Herstellung der Fertigverkleidung, wenn eine teilweise montierte Fertigverkleidung angehoben wird. Die hierdurch bedingten Maßungenauigkeiten stehen einer einfachen Montage, wie es beispielsweise mittels eines Kranes durch Absetzen der Fertigverkleidung auf dem Schornsteinkopf erfolgen soll, entgegen.

Aus der DE-AI-26 14 277 ist eine Schornsteinkopfverkleidung bekannt, deren Aufhängung mittels eines umlaufenden Winkelprofils erfolgt, das auf dem Rand des Schornsteinkopfes aufliegt. Die hierbei vorhandenen Auflagestege bilden einen in sich geschlossenen Rahmen, der einen Innenring der Verkleidung über den vollen Umfang umgibt. Die bekannte Schornsteinkopfverkleidung ist materialaufwendig, wodurch hohe Fertigungskosten bedingt sind. Ferner ist ein vergleichsweise großes Gewicht gegeben, wodurch auch die Montage erschwert wird. Mit dem umlaufenden Auflagerahmen soll eine flächige Auflage auf der Oberseite des Schornsteinkopfes erzielt werden. Voraussetzung hierzu ist aber eine gute, ebene Oberseite des Schornsteinkopfes, was in der Praxis nicht ohne weiteres gewährleistet werden kann.

Der Erfindung liegt daher die Aufgabe zugrunde, eine Fertigverkleidung der eingangs genannten Art dahingehend weiterzubilden, daß mit einem materialsparenden Aufbau und mit geringem Gewicht ein universeller Einsatz ermöglicht wird und Deformationen bei der Montage vermieden werden.

Zur Lösung dieser Aufgabe wird vorgeschlagen, daß die Stege ausschließlich im Eckbereich der Verkleidung eines weiteren Winkelprofils vorgesehen sind das von gewinkelten mantelseitigen Schenkeln gebildet wird und das sich an wenigstens zwei aneinanderstoßenden Mantelplatten anordnen läßt.

Die erfindungsgemäße Fertigverkleidung weist bei geringem Materialeinsatz eine gute Stabilität auf und Deformationen beim Anheben können zuverlässig vermieden werden. Aufgrund der Anordnung der Stege ausschließlich im Eckbereich wird eine universelle Verwendung möglich und die Kaminöffnungen oder Rauchabzüge werden unter keinen Umständen durch die Stege verdeckt. Mittels des weiteren Winkelprofils, das mit seinen Stegen auf der Schornsteinoberseite aufliegt, erfolgt eine wirksame und funktionsgerechte Aussteifung der Verkleidung. Ferner wird durch die Anordnung der Stege im Eckbereich der Verkleidung eine punktförmige Auflage geschaffen, so daß die Fertigverkleidung bei der Montage in einfacher Weise ausgerichtet werden kann. Das weitere Winkelprofil befindet sich im Eckbereich, in welchem die aneinanderstoßenden Mantelplatten auf ihre Außenseite ein seitliches Winkelprofil aufweisen. Beim Anheben der Fertigverkleidung über das weitere Winkelprofil erfolgt die Krafteinleitung im Eckbereich, in welchem aufgrund des seitlichen Winkelprofils eine hohe Steifigkeit gegeben ist; ein Zusammendrücken der Mantelplatten beim Anheben ist nicht gegeben. Die Fertigverkleidung ist für eckige Schornsteine oder Abzüge ebenso geeignet wie für zylindrische. Bei zylindrischen Schornsteinen oder Abzügen sind die aneinanderstoßenden Mantelplatten entsprechend rund ausgebildet und an ihren Eckseiten bzw. Längskanten mittels des Winkelprofils verbunden.

In einer besonderen Ausgestaltung der Fertigverkleidung, die insbesondere für eckige Schornsteinköpfe vorgesehen ist, ist das weitere Winkelprofil als ein Winkeleckprofil ausgebildet. Das Winkeleckprofil ist mit den in Umfangsrichtung sich über Eck erstreckenden Schenkeln an den Mantelplatten befestigbar, wobei von diesen mantelseitigen Schenkeln der Steg, der auf der Schornsteinoberseite aufliegt, abgewinkelt ist. Eine zusätzliche Versteifung der Fertigverkleidung wird mit geringem Materialaufwand erreicht.

In einer anderen Ausgestaltung bilden die Schenkel des weiteren Winkelprofils einen geschlossenen, sich über den Umfang der Verkleidung erstreckenden Rahmen. Die Stege sind jedoch auch bei dieser Ausführungsform nur in den Eckbereich abgewinkelt und ausgeformt. Diese Ausführungsform zeichnet sich durch eine hohe Steifigkeit aus, wobei jedoch lediglich die Schenkel einen geschlossenen Rahmen bilden, während die Stege nur in den Eckbereichen vorhanden sind und insoweit eine Materialersparnis gegeben ist.

In einer besonderen Ausgestaltung ist das weitere Winkelprofil als ein U-Profil ausgebildet, dessen U-Rücken als Auflagesteg dient. Die U-Schenkel sind mit den aneinanderstoßenden Mantelplatten verbunden. Derartige U-Profile können bei der Montage der Verkleidung sehr leicht mittels eines geeigneten Hakens erfaßt und untergriffen werden.

Ausführungsbeispiele der Erfindung werden am besten anhand der Zeichnungen erläutert. Es zeigen:
Figur 1 eine Detailansicht zweier aneinanderstoßender Mantelplatten mit dem Winkeleckprofil,
Figur 2 die Draufsicht auf eine erfindungsgemäße Fertigverkleidung, wie sie auf die Schornsteinoberseite aufgesetzt bzw. gehängt ist,
Figur 3 eine perspektivische Ansicht einer Fertigverkleidung, bei der die deckseitigen Schenkel zu einem im mantelseitigen Schenkel verbindenden Gesamtdiagonalsteg ausgebildet sind,
Figur 4 die perspektivische Ansicht eines Eckes einer auf einen Schornsteinkopf aufgesetzten Fertigverkleidung gemäß Figur 3.

In Figur 1 stoßen die Mantelplatten 1 aneinender. Diese von den Maantelplatten somit gebildete Ecke entspricht später einer Ecke des Schornsteinkopfes. Hier in der Ecke der aneinanderstoßenden Mantelplatten 1 ist Winkelprofil 3 angeordnet, das als ein Winkeleckprofil ausgebildet ist und einen gewinkelten mantelseitigen Schenkel 4 auf wiest, es handelt sich dabei um ein gewinkeltes Flacheisenstück. Von diesem mantelseitigen Schenkel 4 wiederum ist von den Mantelplatten 1 weg, auf die zukünftige Innenseite hin, ein deckseitiger steg 5 abgewinkelt. Auch dieser deckseitige steg 5 wird von einem gewinkelten Flacheisen gebildet. Dargestellt ist ein Winkeleckprofil, bei dem sowohl der mantelseitige Schenkel 4 als auch der deckseitige steg 5 jeweils rechtwinklig ausgebildet sind und bei dem such noch der deckseitige steg 5 rechtwinkelig zu dem mantelseitigen Schenkel 4 angeordnet ist. Dies ist die bevorzugte Ausführungsform für einen rechteckigen Schornstein, dessen Schornsteinoberseite 6 senkrecht zu der Schornsteinaußenwand 9 liegt. Jedoch kann die erfindungsgemäße Fertigverkleidung auch für nicht rechtwinkelige Schornstein gemacht werden, was leicht einzusehen ist; gleiches gilt für den Fall, daß die Schornsteinoberseite 6 etwas abgeschrägt ist, also nicht senkrecht zur Schornsteinaußenwand 9 liegt. In diesem zuletzt genannten Fall ist dann z.B. der Winkel zwischen dem deckseitigen Steg 5 und dem mantelseitigen Schenkel 4 stumpf. Das Winkeleckprofil 3 muß nicht notwendigerweise auf der zukünftigen Innenseite der Mantelplatten 1 wie in Figur 1 dargestellt angeordnet sein; es kann auch auf deren Außenseiten im Eck angeordnet sein. Befestigt kann das Winkeleckprofil 3 an den Mantelplatten 1 z.B. durch Nieten, geeignete Kleber oder Schraubverbindungen sein. Praktisch sind noch die Bohrungen 2 in dem deckseitigen steg 5. In diesen Bohrungen 2 können Haken oder auch Schraubhaken zum Anheben der Fertig erkleidung eingebracht werden; diese Bohrungen 2 können auch bei der aufgesetzten Fertigverkleidung zur Aufnahme von Befestigungselementen in dem Schornsteinkopf dienen.

In Figur 2 ist nun in Draufsicht mit der Bezugsziffer 6 die Schornsteinoberseite gekennzeichnet. Um die Figur übersichtlich zu halten, ist nur an zwei Seiten des Schornsteines und in einer Ecke die Kennzeichnung mit den Bezugsziffern vollständig durchgeführt. In allen anderen Ecken dieses Schornsteines und auf allen anderen Seiten gilt eine entsprechende Kennzeichnung. Hier ist nun zu erkennen, welche Funktion die Winkeleckprofile 3 haben. Sie sorgen nicht nur, wie schon aus Figur 1 zu erkennen war, für den Zusammenhalt der einzelnen Mantelplatten 1; vielmehr sorgen sie auch im Sinne der Erfindung für die Aufhängung der Fertig erkleidung. Dies liegt darin, daß die deckseitigen stege 5 der Winkeleckprofile 3 breiter ausgebildet sind, als die Wärmedämmschicht 8 auf der Schornsteinaußenwand 9. Infolgedessen liegen die deckseitigen stege 5 immer wenigstens teilweise auf der Schornsteinoberseite 6 auf, so daß die Fertigverkleidung hier aufgehängt ist. Im Sinne der Erfindung liegen die deckseitigen 5 nur in den Ecken des Schornsteinkopfes auf nicht aber in irgendwelchen anderen Bereichen auf der Schornsteinoberseite 6. Daher ist es völlig gleichgültig, wo Keminrohre 10 und 11 in der Schornsteinoberseite 6 ihre Mündungen haben; die deckseitigen stege 5 liegen immer nur in einer Ecke des Schornsteinkopfes, wo niemals die öffnung eines Kaminrohres liegt, da diese ja unbedingt einen gewissen Isolierabstand zu der Schornsteinaußenwand 9 haben muß. In den Bohrungen 2 können nun noch Schraubstifte oder dergleichen eingesetzt sein, so daß die Fertigverkleidung formschlüssig auf der Schornsteinaußenwand 9 anliegt; die Wärmedämmschicht 8 wird daher zur seitlichen Stabilisierung der Fertigverkleidung in diesem Falle nicht belastet. Dies ist vorteilhaft dann, wenn die Wärmedämmschicht 8 zusammendrückbar ist; dann würde diese Wärmedämmschicht aber infolge eines Zusammendrückens ihre Dämmeigenschaften einbüßen, was, wie angegeben, verhindert wird. Mit der Bezugsziffer 7 sind noch die außenseitig auf den Mantelplatten 1 angeordneten Nietköpfe gekennzeichnet. Dies sind die Köpfe von Nieten deren andere Teile nicht dargestellt sind; sie halten die Winkeleckprofile 3 und die Mantelplatten 1 zusammen. Auch andere Befestigungsarten sind möglich z.B. Schrauben oder Kleber.

Der mantelseitige Schenkel 4, wie er besonders deutlich in Figur 1 zu erkennen ist, Kann kann über die gesamte Länge der Mantelplatten 1 erstreckt sein Dann ist eine über die gesamte Länge stabilisierte Fertig erkleidung geschaffen. Zusätzlich vorteilhaft für das Aussehen ist in diesem Fall noch, daß außenseitig keine Eckprofile zu erkennen sind.

In Figur 3 ist die Ausbildungsform der Fertigverkleidung am Beispiel einer Ecke derselben dergestellt, bei der der deckseitige steg 5 als ein die mantelseitigen Schenkel 4 verbindender Diagonalsteg 13 ausgebildet ist. Es ist hier zu erkennen, daß ein einziger Diagonalsteg 13 gebildet ist. Die mantelseitigen Schenkel 4 sind davon im gleichen Sinne abgewinkelt, wie in Figur 1 anhand des anderen Ausführungsbeispiels dargestellt. Auf der den mantelseitigen Schenkeln 4 gegenüberliegenden 8eite ist in der Ecke der aneinanderstoßenden Mantelplatten 1 ein seitliches Winkelprofil 12 angeordnet. In dem Diagonalsteg 13 ist eine Bohrung 2 eingebracht, an der die Fertigverkleidung z.B. in einen Krahnhaken eingehängt oder auf der Schornsteinoberseite befestigt werden kann. Es ist auch möglich, daß der Diagonalsteg 13 sich bis in die Ecke der aneinanderstoßenden Mantelplatten 1 erstreckt, ebenso die mantelseitigen Schenkel 4. Dann unterscheidet sich die in Figur 3 dargestellte Ausführungsform von der in Figur 1 dargestellten nur insoweit, als die deckseitigen Schenkel sich zu einer Dreiecksfläche ergänzen, die ebenfalls die Funktion des Diagonalsteges 13 hat. Es ist anhand dieser Figur leicht zu verstehen, daß die erfindungsgemäße Fertigverkleidung nicht auf eckige Ausführungsformen mit eckig aneinanderstoßende Mantelplatten 1 beschränkt ist. Auch stumpt aneinanderstoßende Mantelplatten z.B. für zylindrische Schornsteine können im 8in-ne der erfindungsgemäßen Fertigverkleidung gebildet werden. In diesem Falle ist das seitliche Winkelprofil 12 nicht winklig sondern der Krömmung der Mantelplatten entsprechend ausgebildet; das Winkeleckprofil 3 ist dann auf die Krümmung der Mantelplatten 1 durch eine passende Abwinkelung der mantelseitigen Schenkel 4 von dem Diagonalsteg 13 angepasst. Dies ist auch bei der Ausführungsform gemäß Figur 1 selbstverständlich möglich. Auch das für schräg ausgebildete Schornsteinoberseiten anhand der Figuren 1 und 2 Gesagte, gilt für die hier in der Figur 3 dargestellte Ausführungsform entsprechend.

In Figur 4 ist in perspektivischer Ansicht dargestellt, wie die in Figur 3 dargestellte Ausführungsform der Fertigverkleidung auf die Schornsteinoberseite 6 aufgesetzt ist. Der Deutlichkeit halber ist in Figur 4 die perspektivische Ansicht nur einer Ecke des Schornsteinkopfes dargestellt; alle übrigen Ecken sehen entsprechend aus. Als Winkelprofil 12 ist hier die besondere Form des schon aus dem deutschen Gebrauchsmuster 19 20 213 bekannten Profiles gewählt. Dieses Profil wird von einem Flansch gebildet, auf dem ein äußerer Schenkel und ein innerer Schenkel parallel zueinander angeordnet sind, wobei parallel zur Verlängerung des Flansches über den inneren Schenkel hinaus auf den inneren Schenkel ein Winkelschenkel angeordnet ist. Dieses besondere Profil hat insofern Doppelfunktion, als es sowohl die Wirkung eines auf der Außenseite der Mantelplatten 1 angeordneten, gewöhnlichen Winkelprofiles besitzt, als auch eines auf der Innenseite der Mantelplatten 1 angeordneten gewöhnlichen Winkelprofiles, wobei diese winkelprofile außerdem noch miteinander verbunden sind. Der Diagonalsteg 13 ist diagonal über die Ecke des Schornsteinkopfes auf die Schornsteinoberseite 6 aufgelegt. Hier kann die Fertigverkleidung vermittels der Bohrung 2 auf der Schornsteinoberseite 6 noch befestigt werden.

Die Lage eines Keminrohres 10 ist für diese erfindungsgemäße Fert-verkleidung nicht wichtig, da in der Ecke eines Schornsteinkopfes niemals die öffnung eines Kaminrohres liegt. Das Winkelprofil 12 ist hier über die gesamte, abgebildete Länge der Mantelplatten 1 erstreckt. Dadurch wird eine Deformation verhindert. Wird die Fertigverkleidung in der Bonrung 2 des Diagonalsteges 13 gehoben, so findet ein Zusammenziehen der Oberkanten der Mantelplatten 1 nicbt statt, da die Zugkräfte auf die Oberkanten der Mantelplatten nur im Eckbereich auftreten, wo die Hebellänge zur Ecke der Fertigverkleidung noch sehr klein ist. Die Wärmedämmschicht 8 wird von dem Diagonelsteg 13 überspannt. Fertig erkleidung ist es ausgeschlossen, daß die Wärmedämmschicht 8 beim Absetzen der Fertigverkleidung bzw. Überstülpen über den Schornsteinkopf beschädigt wird; ein Klappbzw. Zusammenziehungseffekt wird vermieden. Besondere Montagearbeiten sind nicht mehr notwendig.

Zeichenerklärung
1 Mantelplatte
2 Bohrung
3 Winkeleckprofil
4 mantelseitiger Schenkel
5 deckseitiger Steg
6 Schornsteinoberseite
7 Nietkopf
8 Wärmedämmschicht
9 Schornsteinaußenwand
10 Kaminrohr
11 Kaminrohr
12 Seitliches Winkelprofil
13 Diagonalsteg

## Patentansprüche

1. Fertigverkleidung für Schornsteinköpfe, Rauchoder Lüftungsabzüge, die aus aneinander anstoßenden Mantelplatten (1) besteht und mit auf der Schornsteinoberseite aufliegenden Stegen (5, 13) hängend an dem Schornstein befestigbar ist, wobei in den Ecken der aneinanderstoßenden Mantelplatten (1) auf deren Außenseite jeweils ein Winkelprofil (12) angeordnet ist,
dadurch gekennzeichnet, daß die Stege (5, 13) ausschließlich im Eckbereich der Verkleidung als Teil eines weiteren Winkelprofils (3) vorgesehen sind, das von gewinkelten, mantelseitigen Schenkeln (4) gebildet wird und das sich an wenigstens zwei aneinanderstoßenden Mantelplatten (1) anordnen läßt.

2. Fertigverkleidung nach Anspruch 1, dadurch gekennzeichnet, daß das weitere Winkelprofil (3) als Winkeleckprofil ausgebildet und mit den sich in Umfangsrichtung über Eck erstreckenden Schenkeln (4) an den Mantelplatten (1) befestigbar ist und daß von diesen mantelseitigen Schenkeln (4) ein Steg (5) abgewinkelt ist.

3. Fertigverkleidung nach Anspruch 1, dadurch gekennzeichnet, daß die Schenkel (4) des weiteren Winkelprofils (3) einen geschlossenen, sich über den Umfang der Verkleidung erstreckenden Rahmen bilden und daß die Stege von dem Rahmen in dessen Eckbereich abgewinkelt sind.

4. Fertigverkleidung nach einem der Ansprüche 1 bis 3, dadurch gekennzeichnet, daß sich die Stege mit L-förmigem Grundriß über Eck erstrecken.

5. Fertigverkleidung nach einem der Ansprüche 1 bis 3, dadurch gekennzeichnet, daß die Stege einen dreieckigen Grundriß haben und die Ecke ausfüllen.

6. Fertigverkleidung nach Anspruch 1, dadurch gekennzeichnet, daß das weitere Winkelprofil ein U-Profil ist, dessen U-Schenkel mit den aneinanderstoßenden Mantelplatten (1) verbunden sind und dessen U-Rücken als Auflagesteg (13) dient.

7. Fertigverkleidung nach Anspruch 6, dadurch gekennzeichnet, daß der Auflagesteg (13) den zwischen den Mantelplatten (1) eingeschlossenen Winkel im Abstand von ihrem Eckstoß diagonal überspannt.

## Claims

1. A prefabricated cladding for chimney tops, smoke or ventilation outlets, which comprises mutually adjacent jacket plates (1) and can be mounted on the chimney, suspended therefrom, by webs (5,13) supported on the upper side of the chimney, a respective angle section (12) being disposed in each corner of the adjacent jacket plates (1) on the outside thereof, characterised in that the webs (5, 13) are provided exclusively in the corner region of the cladding as part of a further angle section (3) which is formed by angled arms (4) on the jacket side and which can be mounted on at least two adjacent jacket plates (1).

2. A prefabricated cladding according to Claim 1, characterised in that the further angle section (3) is in the form of an angled corner section and can be secured to the jacket plates (1) by the arms (4) extending across in peripheral direction, and in that a web (5) is bent from these arms (4) on the jacket side.

3. A prefabricated cladding according to Claim 1, characterised in that the arms (4) of the further angle section (3) form a closed frame extending over the periphery of the cladding and in that the webs are bent from the frame in the corner zone thereof.

4. A prefabricated cladding according to any of Claims 1 to 3, characterised in that the webs extend diagonally with L-shaped plan.

5. A prefabricated cladding according to any of Claims 1 to 3, characterised in that the webs are of triangular plan and fill out the corners.

6. A prefabricated cladding according to Claim 1, characterised in that the further angle section is a U-section, the U-arms of which are connected with the adjacent jacket plates (1) and the U-back of which acts as a support web (13).

7. A prefabricated cladding according to Claim 6, characterised in that the support web (13) spans in diagonal fashion the angle formed between the jacket plates (1) at a distance from the corner joint thereof.

## Revendications

1°) Revêtement préfabriqué pour des têtes de cheminée, des hottes d'aspiration de fumée ou de ventilation, comprenant des panneaux de chemise (1) contigus et pouvant être fixé à la chemise en étant suspendu au moyen d'entretoises (5, 13) reposant sur la face supérieure de la cheminée, une cornière (12) étant placée à chacun des angles des panneaux de chemise (1) contigus sur leur face extérieure, caractérisé en ce que les entretoises (5, 13) sont prévues exclusivement dans la zone de l'angle du revêtement en faisant partie d'une autre cornière (3) qui est formée par des branches (4) repliées situées du côté de la chemise et peut être placée sur au moins deux panneaux de chemise (1) contigus.

2°) Revêtement préfabriqué selon la revendication 1, caractérisé en ce que l'autre cornière (3) est réalisée sous la forme d'une cornière d'angle et peut être fixée aux panneaux de chemise (1) au moyen des branches (4) qui s'étendent diagonalement en direction périphérique, et en ce qu'une entretoise (5) est repliée à partir de ces branches (4) situées du côté de la chemise.

3°) Revêtement préfabriqué selon la revendication 1, caractérisé en ce que les branches (4) de l'autre cornière (3) forment un châssis s'étendant sur la périphérie du revêtement, et en ce que les entretoises sont repliées à partir du châssis dans sa zone d'angle.

4°) Revêtement préfabriqué selon l'une des revendications 1 à 3, caractérisé en ce que les entretoises s'étendent en diagonale en formant un L en projection horizontale.

5°) Revêtement selon l'une des revendications 1 à 3, caractérisé en ce que les entretoises ont une forme triangulaire en projection horizontale et comblent les angles.

6°) Revêtement selon la revendication 1, caractérisé en ce que l'autre cornière est un profilé en U dont les branches de l'U sont reliées aux panneaux de chemise contigus (1), et dont le dos de l'U constitue une entretoise d'appui (13).

7°) Revêtement préfabriqué selon la revendication 6, caractérisé en ce que l'entretoise d'appui (13) enjambe en diagonale l'angle compris entre les panneaux de chemise (1) à distance de leur assemblage d'angle.
